# EUROPÄISCHE PATENTSCHRIFT

(11) **EP 2 151 807 B1**
(45) Veröffentlichungstag und Bekanntmachung des Hinweises auf die Patenterteilung: **11.05.2011**
(21) Anmeldenummer: 09008058.1
(22) Anmeldetag: 19.06.2009
(51) Int. Cl.: G08B 17/10, G08B 29/26, G01N 33/00

(54) **Verfahren zum Bestimmen der Betriebsdauer eines Gefahrenmelders und Gefahrenmelder**
Method of determining the operating period of a danger warning system and danger warning system
Procédé de détermination de la durée de fonctionnement d'une alarme et alarme

(30) Priorität: 05.08.2008 DE 102008036437
(43) Veröffentlichungstag der Anmeldung: 10.02.2010
(73) Patentinhaber: Hekatron Vertriebs GmbH, 79295 Sulzburg (DE)
(72) Erfinder: Vöhringer, Ansgar Richard, 79379 Mülheim (DE); Lacoste, Thilo, 79282 Ballrechten-Dottingen (DE)
(74) Vertreter: Maucher, Wolfgang

(56) Entgegenhaltungen:
- EP-A1- 0 248 298
- US-A- 5 798 701
- US-A1- 2003 234 732
- US-A1- 2004 063 154
- US-A1- 2006 007 010

## Beschreibung

Die Erfindung betrifft ein Verfahren zum Betrieb eines Gefahrenmelders insbesondere eines Streulichtbrandmelders mit mindestens einem Sensor, welcher Melder mit wenigstens einer Signalverarbeitungseinheit versehen ist, mittels derer aus der zeitlichen Entwicklung von Messwerten des Sensors oder Betriebsdaten des Melders eine Information über dessen verbleibende Betriebsdauer gewonnen wird. Außerdem betrifft die Erfindung einen Gefahrenmelder, insbesondere zur Durchführung des vorgenannten Verfahrens.

Gefahrenmelder, darunter auch Streulichtbrandmelder, wie sie beispielsweise aus der DE 103 00 868 A1 bekannt sind, werden inzwischen verbreitet, beispielsweise in der Gebäudeüberwachung, eingesetzt und sind in vielen Anwendungen einer widrigen Umgebung in Form von Staub ausgesetzt, der sich beispielsweise im Innern eines Streulichtbrandmelders an den Wänden der Messkammer absetzt.

Dies führt dort zu einer erhöhten Reflexion des zur Rauchmessung ausgestrahlten Lichtes an eben diesen Wänden und somit zu einer Erhöhung des Grundsignals. Unter Grundsignal ist das Signal eines Rauchmelders zu verstehen, das bei rauchfreier Luft gemessen wird. Über die Betriebszeit des Brandmelders hinweg steigt durch die zunehmende Verschmutzung das Grundsignal laufend an. Die sogenannte Alarmschwelle, bei welcher der Alarmfall durch den Brandmelder ausgelöst wird, muss daher parallel in der Signalverarbeitungseinheit um einen in der Regel gleich bleibenden Wert erhöht werden, um Falschalarme zu vermeiden. Für dieses Nachführen der Alarmschwelle existiert jedoch eine physikalische Obergrenze, die sich zum Beispiel aus der Linearität des Messsignals oder der Auflösung des Analog-Digital-Wandlers der Signalverarbeitungseinheit ergibt. Sobald der Abstand zwischen Grundsignal und Alarmschwelle nicht mehr durch eine Nachführung konstant gehalten werden kann, zeigt der Melder eine Störung an und sollte ausgetauscht werden.

Das Dokument US 2003/023472 beschreibt ein Verfahren zur Anzeige der verbleibenden Marge für die Nachführung.

Idealerweise sollte ein Melder dauernd oder zumindest zum Zeitpunkt seiner Wartung die Dauer bis zum Erreichen der Störung berechnen und ausgeben. Der Betreiber oder Servicetechniker kann anhand dieser Information entscheiden, ob der Melder die Zeit bis zur nächsten Wartung oder Prüfung überstehen wird oder vorzeitig ausgetauscht werden sollte. Somit kann das Auftreten von verschmutzungsbedingten Störungen vermindert bzw. ein unnötiger Austausch vermieden werden, was zu einer Kostenersparnis führt.

Läge der tatsächlich unwahrscheinliche Fall einer konstant zunehmenden Verschmutzung vor, so ließe sich aus dem Quotienten aus der Differenz zwischen einem älteren Wert z. B. dem Startwert des Melders und dem aktuellem Wert und der dazwischen liegenden Betriebsdauer die Steigung des Grundsignals berechnen. Daraus könnte prinzipiell die noch zur Verfügung stehende Zeit bis zum Eintritt der Störung berechnet werden. In der Praxis werden sich jedoch die Umgebungsbedingungen im Laufe der Zeit immer wieder ändern, z.B. durch Umsetzen des Melders oder Änderung der Nutzung des betreffenden Raums (Teppich oder Parkett, Lager oder Büro, Klimatisierung, Handwerkerarbeiten etc.). Eine wie oben beschriebene Verschmutzungsprognose würde eine veränderliche Zu- oder Abnahme des Verstaubungsgrades aber nicht berücksichtigen und zu hohe oder zu niedrige Werte ergeben. Diese große Unsicherheit macht eine derartige Prognose sinnlos.

Unabhängig von der Vorgeschichte ließe sich bei Kenntnis der aktuellen Steigung des Grundsignals etwa ermitteln, dass, selbst bei einem bereits hohen Grundsignal, aber einer sehr niedrigen Steigung, immer noch eine lange Betriebsdauer zu erwarten ist. Andererseits könnte selbst ein niedriges Grundsignal bei einem schnellen Anstieg zu einer Störung noch vor der nächsten Wartung führen. Für die Berechnung der aktuellen Steigung nach der oben dargestellten Methodik muss auf wenigstens einen hinreichend weit zurückliegenden Datenwert zurückgegriffen werden, um kurzzeitige Fluktuationen auszugleichen. Zusätzlich müssen eine Vielzahl der Messwerte zwischen dem hinreichend weit zurückliegenden Datenwert und dem aktuellem Messwert für künftige Berechnungen der Steigung gespeichert werden. Dies stellt jedoch hohe Anforderungen an die Größe des internen Zwischenspeichers der Signalverarbeitungseinrichtung und deren interne Steuersoftware, also die Firmware, und findet daher in der Praxis keine Anwendung.

Es ist daher die Aufgabe der vorliegenden Erfindung, ein Verfahren zum Betrieb eines Gefahrenmelders zur Verfügung zu stellen, welches bei geringem apparativem Aufwand eine zuverlässige Aussage über die verbleibende Betriebsdauer des Brandmelders bei sich ändernden Betriebsbedingungen ermöglicht und derart einen kostenreduzierten Betrieb gestattet.

Diese zunächst widersprüchlich erscheinende Aufgabe wird gelöst durch ein Verfahren, das zumindest die folgenden Verfahrensschritte aufweist:
a) Ermittlung eines geglätteten Signals *Gₜ* der Mess- oder Betriebswerte *gₜ* mittels exponentieller Glättung erster und zweiter Ordnung mit Glättungsparametern α und β und Gewichtung der Ergebnisse *gₜ^{*}* aus der Glättung erster Ordnung und *gₜ^{**}* aus der Glättung zweiter Ordnung;
b) Bestimmung der momentanen Steigung ${{G}^{*}}_{t}$ des geglätteten Signals *Gₜ* aus *gₜ^{*}*, *gₜ^{**}* und einem Glättungsparameter γ;
c) Ermittlung der Information über die Zeitdauer bis zum vermutlichen Über- oder Unterschreiten einer vorbestimmbaren Schwelle durch das geglättete Signal *G*ₜ mittels der Steigung ${{G}^{*}}_{t}$ und gegebenenfalls deren Ausgabe als restliche Betriebsdauer oder Störung;

Eine bevorzugte Variante des Verfahrens nutzt neben den o. g. Verfahrensschritten zusätzliche Verfahrensschritte. Diese bevorzugte Variante weist zumindest die folgenden Verfahrensschritte auf:
d) Vorgabe wenigstens eines Glättungsparameters α, β und γ;
e) Ermittlung einiger Messwerte *g* des Sensors, Bestimmung eines Startwertes *g*₀ für einen Zeitpunkt *t*=0 aus der Mittelung dieser Messwerte *g* zu einem bestimmten Zeitpunkt, Verwendung des Mittelwerts als Funktionswert *g*₀*^{*}* zu diesem Zeitpunkt;
f) Ermittlung des Mess- oder Betriebswertes *gₜ* zu einem nach *t* = 0 liegenden Zeitpunkt *t*;
g) Exponentielle Glättung des Mess- oder Betriebswerts *gₜ* zum geglätteten Wert *gₜ^{*}* durch Bildung der gewichteten Summe von *gₜ* und dem Ergebnis einer vorangegangenen Glättung *g*_{*t*-1}*^{*}* sowie dem Glättungsparameter α;
h) Exponentielle Glättung von *gₜ^{*}* zum geglätteten Wert zweiter Ordnung *gₜ*^{**} durch Bildung der gewichteten Summe von *gₜ*^{*} und dem Ergebnis einer vorangegangenen Glättung zweiter Ordnung *g*_{*t*-1}^{**} sowie dem Glättungsparameter β;
i) Ermittlung eines geglätteten (Grund-) Signals *Gₜ* aus einer gewichteten Summe von *gₜ^{*}* und *gₜ*^{**}*;*
j) Bestimmung der momentanen Steigung ${{G}^{*}}_{t}$ des geglätteten (Grund-) Signals *Gₜ* ;
k) Ermittlung der Information über die Zeitdauer bis zum vermutlichen Über- oder Unterschreiten einer vorbestimmbaren Schwelle durch das geglättete Signal *Gₜ* mittels der Steigung ${{G}^{*}}_{t}$ und gegebenenfalls deren Ausgabe als restliche Betriebszeit oder Störung;
l) Wiederholung der Verfahrensschritte f) bis k) zu Zeitpunkten *t*+*1, t*+*2, ..., t*+*n.*

Das Verfahren beruht also unter anderem darauf, dass mittels mindestens eines Glättungsfaktors der Einfluss älterer Datenwerte auf den aktuellen Wert bestimmt wird. Je kleiner der oder die Glättungswerte, umso stärker ist der Einfluss der vergangenen Daten und umso stärker ist die Glättung. Der geglättete Wert folgt bei Trendänderungen dem ursprünglichen Wert mit einem zeitlichen Abstand. Um dennoch zeitnah Trends erkennen zu können, erfolgt eine zweite exponentielle Glättung (exponentielle Glättung zweiter Ordnung) der einfach geglätteten Werte sowie eine gewichtete Verrechnung beider Werte aus erster und zweiter Ordnung miteinander. Der neue Datenwert enthält deutlich weniger Schwankungen als die Rohdaten, folgt aber Trendänderungen schneller als die nur einfach oder zweifach geglätteten Werte. Der Glättungswert bestimmt auch hier die Geschwindigkeit der Anpassung. Weiterhin lässt sich gleichzeitig die Steigung der geglätteten Kurve errechnen. Auch hier beeinflussen der oder die Glättungsfaktoren, wie schnell die Steigungsberechnung dem kurzfristigen Kurvenverlauf folgt.

Die Methode der exponentiellen Glättung erster und zweiter Ordnung kann also sowohl eingesetzt werden, um die Werte eines gemessenen Signals oder anderer Betriebsdaten wie dem Energieverbrauch eines Gefahrenmelders zu glätten, also kurzzeitige Schwankungen zu entfernen, als auch um gleichzeitig eine Prognose über die Zeit bis zum Erreichen einer gewissen, die Betriebsdauer des Melders begrenzenden Schwelle zu erstellen, wie z. B des Verschmutzungsgrades oder der restlichen einem Energiespeicher entnehmbaren Energie.

Das zu messende Grundsignal und/oder die entsprechenden Betriebsdaten *gₜ* werden zu Zeitpunkten t bzw. jeweils nach dem Verstreichen eines entsprechenden Zeitintervalls Δt aufgenommen. Um schnelle Schwankungen oder Signalanstiege zu glätten bzw. zu dämpfen müssen die Glättungsparameter *α, β* und γ klein gewählt werden. Dabei gelten 0<α<1, 0<β<1 und 0<γ<1, wobei in der Regel, jedoch nicht ausschließlich, α=β=γ gilt.

Das geglättete Grundsignal bzw. die geglätteten Betriebsdaten *Gₜ* berechnen sich nach ${{g}_{t}}^{*} = α ⋅ {g}_{t} + \left(1-α\right) ⋅ {{g}_{t - 1}}^{*} \left(exponentielle Gl⁢{a}^{¨}⁢ttung erster Ordnung\right) ,$ ${{g}_{t}}^{* *} = β ⋅ {{g}_{t}}^{*} + \left(1-β\right) ⋅ {{g}_{t - 1}}^{* *} \left(exponentielle Gl⁢{a}^{¨}⁢ttung zweiter Ordnung\right)$
sowie ${G}_{t} = 2 ⋅ {{g}_{t}}^{*} - {{g}_{t}}^{* *} \left(gewichtete Summe\right) ,$
wobei t-1 gleichbedeutend mit t-Δt ist.

Die Steigung ${{G}^{*}}_{t}$ der geglätteten Kurve *Gₜ* zum Zeitpunkt t berechnet sich nach ${{G}^{*}}_{t} = {m}_{t} = \frac{γ}{1 - γ} ⋅ \left({{g}_{t}}^{*}-{{g}_{t}}^{* *}\right)$

Dabei lassen sich mit γ=¹/_{A} die folgenden Vereinfachungen bzw. Abschätzungen machen: $\frac{γ}{1 - γ} = \frac{1 / A}{1 - 1 / A} = \frac{\frac{1}{A}}{\frac{A - 1}{A}} = \frac{1}{A - 1} \approx \frac{1}{A} = γ f ⁢ {u}^{¨} ⁢ r γ < < 1 bzw . A > > 1 ,$ woraus sich die Steigung mₜ zu ${m}_{t} = γ ⋅ \left({{g}_{t}}^{*}-{{g}_{t}}^{* *}\right)$
ergibt.

Bei Annahme eines linearen Kurvenverlaufs in der Zukunft lässt sich der Zeitpunkt *tᵥ* berechnen, bei der eine definierte Signalhöhe oder ein definierter Betriebsdatenwert *gᵥ* erreicht werden wird. Dabei muss von dem geglätteten *Wert Gₜ* ausgegangen werden, um kurzfristige Signalschwankungen, bspw. durch Staubteilchen bzw. Verbrauchsspitzen oder dergleichen, auszugleichen, auch wenn *Gₜ* aufgrund der starken Dämpfung vom tatsächlichen Mess- oder Betriebsdatenwert *gₜ* abweichen kann.

Mit ${m}_{t} = \frac{{g}_{V} - {G}_{t}}{{t}_{V} - t}$
lässt sich der Zeitpunkt tᵥ zu ${t}_{V} = \frac{{g}_{V} - {G}_{t}}{{m}_{t}} + t$
bestimmen.

In der Praxis tauglicher ist hierbei die Bestimmung eines sogenannten Countdownwertes *t_{c}* bis zum Eintritt der Störung durch z. B. Verschmutzung oder Energiemangel zu ${t}_{c} = {t}_{V} - t = \frac{{g}_{V} - {G}_{t}}{{m}_{t}}$
aus welchem sich die tatsächlich verbleibende Zeit durch Multiplikation mit dem Messintervall Δt (bspw. 60 Sekunden)zu ${T}_{C} = {t}_{c} ⋅ Δ ⁢ t$
ergibt.

Bei geeigneter Wahl des Glättungswertes können also temporäre Schwankungen des Grundsignals oder der Betriebsdaten, die z.B. durch Staubteilchen bei Bauarbeiten bzw. Verbrauchsspitzen durch häufiges Testen verursacht werden, herausgefiltert werden. Die Wirkungsweise entspricht dann etwa einer gleitenden Mittelwertbildung über eine Vielzahl von Messwerten, die einen Bereich in der Größenordnung von mehreren Tagen abdecken.

Das beschriebene Verfahren löst somit die oben beschriebene Aufgabe: Das Grundsignal bzw. eine Betriebsdatenfolge werden geglättet. Gleichzeitig kann zu jedem Zeitpunkt die aktuelle Steigung des Grundsignals bzw. der Betriebsdatenfolge ermittelt und so eine Störungsprognose erstellt werden, wofür bei einer Variante des Verfahrens aus den gewichteten Durchschnitten von *gₜ^{*}* und *gₜ^{**}* ein Prognosewert *g*_{*t*+}*ᵣ^{P}* für einen in der Zukunft liegenden Zeitpunkt *t*+*r* ermittelt wird.

Bei einer ebenfalls zweckmäßigen Variante des Verfahrens werden nach einer Messung nur der rechnerisch bestimmte, einfach geglättete Wert *gₜ^{*}* und der zweifach geglättete Wert *gₜ^{**}* in einem Speichermittel zur weiteren Verwendung abgelegt und stehen nach der Zeit Δt als Werte *gₜ₋₁^{*}* und *gₜ₋₁^{**}* zur Verfügung, denn für die Glättung und Prognose müssen im Gegensatz zu anderen Methoden keine Daten außer denen der vorherigen Berechnung gespeichert werden. Dadurch wird interner Speicherplatz eingespart. Da also verfahrensbedingt pro Signal bzw. Datenfolge jeweils nur zwei alte Datenwerte im Speicher vorgehalten werden müssen, eignet sich die exponentielle Glättung besonders für den Einsatz in mit Mikrocontrollern versehenen Signalverarbeitungseinrichtungen.

Um das Problem einer Division durch zu große Integer-Zahlen in der Signalverarbeitungseinrichtung zu umgehen, kann eine Variante des Verfahrens darin bestehen, dass dadurch gekennzeichnet, dass von dem jeweiligen Messwert *gₜ* ein Offset *g*⁰ abgezogen wird, so dass bei einer Analog-Digital-Wandlung keine Informationen verloren gehen.

Bei einer weiteren Variante des Verfahrens wird nach jeder Messung der in Verfahrensschritt b) bzw. g) bestimmte Steigungswert ${{G}^{*}}_{t}$ mit einem vorgebbaren, in einem Speicherelement abgelegten Wert verglichen. Über die Berechnung der aktuellen Steigung kann dann überprüft werden, ob die von den Normen maximal erlaubte Steigung der Signalnachführung überschritten wird. In diesem Fall können Maßnahmen wie eine Erhöhung der Dämpfung oder ein Abbruch der Nachführung ergriffen werden.

Die Aufgabe wird auch gelöst durch einen Brandmelder, bei welchem der Signalverarbeitungseinrichtung ein Mikrocontroller zugeordnet ist, der aufeinander folgende Messwerte *gₜ* mindestens eines Sensors und/oder Betriebsdaten des Brandmelders einer mehrfachen exponentiellen Glättung unterzieht und eine Information zur restlichen Betriebsdauer des Brandmelders erzeugt und gegebenenfalls ausgibt.

Weitere vorteilhafte Ausführungen des erfindungsgemäßen Brandmelders ergeben sich aus den Unteransprüchen.

Die Erfindung wird nachstehend anhand von Figuren in der Zeichnung näher erläutert. Dabei zeigt die
- Fig.1: ein Diagramm mit einer Kurve von Messpunkten sowie einer geglätteten Kurve;
- Fig.2: ein Diagramm mit der geglätteten Kurve aus der Fig.1 mit Steigungen zu verschiedenen Zeit- punkten;
- Fig.3-5: verschiedene Beispiele von digitalen Filtern zur Glättung der jeweiligen Messwerte zum ge- glätteten Grundsignal und zur Bestimmung eines Prognosewerts.

In der Fig. 1 ist ein Diagramm gezeigt, welches eine mögliche Entwicklung eines Rauchmeldermesssignals zeigt, wobei zunächst das gemessene Signal *gₜ* (1) eines Brandmelders punktweise in beliebigen Einheiten über der Zeit *t* aufgetragen ist. Aufgrund der Vielzahl der gemessenen Punkte nach vorbestimmten Zeitintervallen sind die Einzelpunkte hier nur dann aufzulösen, wenn sie sich markant vom sonstigen Kurvenverlauf als Ausreißer abheben. Über die Vielzahl von Messpunkten ist als weiße Kurve das aus den Messpunkten ermittelte, geglättete Grundsignal *Gₜ* (2) gelegt, wobei zu erkennen ist, dass durch die zweifache exponentielle Glättung die geglätteten Werte *Gₜ* (2) den tatsächlichen Werten (1) zeitlich etwas nachlaufen, ansonsten der Trend aber sehr gut abgebildet wird. Weiter ist in dem Diagramm der Fig.1 eine horizontale, gestrichelte Linie (3) zu erkennen, die das maximal zulässige Grundsignal darstellt, bis zu deren Wert ein fester Betrag zu dem durch fortlaufende Verschmutzung ansteigenden, geglätteten Grundsignal *Gₜ* (2) hinzuaddiert werden kann. Der durch die vertikale gestrichelte Linie (4) bezeichnete Zeitpunkt (5), zu welchem das gemessene und das geglättete Signal (1, 2) im wesentlichen gleichzeitig diese Schwelle (3) erreichen, bildet denjenigen Zeitpunkt (5), zu welchem der Melder ersetzt werden muss und der durch Berechnung der Steigung des geglätteten Grundsignals (2) bestimmbar ist.

In der Fig. 2 ist das gemessene Signal *gₜ* (1) in dem Diagramm weggelassen und nur das geglättete Grundsignal *Gₜ* (2) über die Zeit aufgetragen. Gleichzeitig sind mit zwei strichpunktierten Linien (6, 7) Steigungen dieses geglätteten Grundsignals (2) zu verschiedenen Zeiten dargestellt. Es ist hierbei erkennbar, dass in einem Zeitbereich von etwa 5000 (beliebigen) Einheiten die Steigung (6) des geglätteten Signals (2) zunächst eine kürzere noch zu erwartende Lebensdauer des Brandmelders bis zu seinem Ersatz angibt. Aufgrund der späteren Signalentwicklung ändert sich die Steigung (6, 7) des geglätteten Grundsignals *Gₜ* (2) jedoch und eine korrekte Prognose über den Zeitpunkt des vermutlichen Ersatzes des Melders ist möglich.

In den Figuren 1 und 2 wurde beispielhaft die Wirkung der oben beschriebenen Glättung auf das Messsignal (1) eines Streulichtrauchmelders und die Anwendung des erfinderischen Verfahrens auf dieses Signal gezeigt. Es ist aber ebenso denkbar, das Verfahren auf eine Betriebsdatenfolge von Parametern wie z. B. den Energieverbrauch oder den Inhalt eines Energiespeichers, der zur Energieversorgung des Melders dient, anzuwenden, die ebenso wie die Verschmutzung der Messkammer eines Streulichtbrandmelders Auswirkungen auf die restliche Betriebsdauer des Melders haben.

In den Fig. 3 bis 5 sind verschiedene, dem Mikrokontroller des Brandmelders zugeordnete digitale Filterstrukturen dargestellt, welche in Software oder Hardware realisiert sein können und die jeweils ausgehend von dem gemessenen Signal (1) bzw. den Betriebsdaten *gₜ* (1) auf dieses verschiedene Filteroperationen anwenden, so dass durch die Struktur der Fig. 3 der einfach geglättete Wert *gₜ^{*}* (8), durch die Struktur der Fig. 4 der zweifach geglättete Wert *gₜ^{**}* (9) und schließlich durch die Struktur der Fig. 5 das geglättete Grundsignal bzw. die geglättete Betriebsdatenfolge *Gₜ* (2) zu einem Zeitpunkt *t* erzeugbar sind.

In den Figuren 3 bis 5 stellen die Dreiecke Multiplizierer (10) dar, die deren Eingangssignal z. B. *gₜ* (1), *gₜ^{*}* (8) oder *d*_{*t*-1}*^{*}* (8) mit dem daneben stehenden Faktor (11) multiplizieren. Die mit "+" gekennzeichneten Elemente sind Addierer (12), welche die von links, oben und unten kommenden Eingangssignale summieren und die Summe dieser Signale als Ausgangssignal rechts ausgeben. Die mit "T" gekennzeichneten Elemente stellen Zeitglieder (13) dar, welche als Speichermittel die an Ihrem Eingang anliegenden Werte *gₜ^{*}* und *gₜ^{**}* zwischenspeichern und an ihrem Ausgang die jeweiligen Werte des vorangegangenen Zeitpunktes *t*-*1* als *g*_{*t*-1}*^{*}* (8) und *g*_{*t*-1}*^{**}* (9) bereit stellen.

## Patentansprüche

1. Verfahren zum Betrieb eines Gefahrenmelders mit mindestens einem Sensor, welcher Melder mit wenigstens einer Signalverarbeitungseinheit versehen ist, mittels derer aus der zeitlichen Entwicklung von Messwerten *gₜ* des Sensors oder Betriebswerten des Melders eine Information über dessen verbleibende Betriebsdauer gewonnen wird, **gekennzeichnet** zumindest durch die folgenden Verfahrensschritte:
a) Ermittlung eines geglätteten Signals *Gₜ* (2) der Mess- oder Betriebswerte *gₜ* (1) mittels exponentieller Glättung erster und zweiter Ordnung mit Glättungsparametern α (11) und β (11)und gewichteter Summierung der Ergebnisse *gₜ^{*}* (8) aus der Glättung erster Ordnung und *gₜ^{**}* (9) aus der Glättung zweiter Ordnung;
b) Bestimmung der momentanen Steigung ${{G}^{*}}_{t}$ des geglätteten Signals *Gₜ* (2) aus *gₜ^{*}* (8), *gₜ^{**}* (9) und einem Glättungsparameter γ;
c) Ermittlung der Information über die Zeitdauer bis zum vermutlichen Über- oder Unterschreiten einer vorbestimmbaren Schwelle durch das geglättete Signal *Gₜ* (2) mittels der Steigung ${{G}^{*}}_{t}$ und gegebenenfalls deren Ausgabe als restliche Betriebsdauer oder Störung;

2. Verfahren nach Anspruch 1. **gekennzeichnet** zumindest durch die weiter Konkretisierten Teilschritte:
d) Vorgabe der Glättungsparameter (11) α, β und γ;
e) Bestimmung eines Startwertes *g*₀ für einen Zeitpunkt *t*=0;
f) Ermittlung des Mess- oder Betriebswertes *g,* (1) zu einem nach *t*=0 liegenden Zeitpunkt *t;*
g) Exponentielle Glättung des Mess- oder Betriebswerts *g,* (1) zum geglätteten Wert *gₜ^{*}* (8) durch Bildung der gewichteten Summe *von gₜ* (1) und dem Ergebnis einer vorangegangenen Glättung *gₜ₋₁^{*}* (8) sowie dem Glättungsparameter (11) α;
h) Exponentielle Glättung von *gₜ^{*}* (8)zum geglätteten Wert zweiter Ordnung *gₜ^{**}* (9) durch Bildung der gewichteten Summe von *gₜ^{*}* (8) und dem Ergebnis einer vorangegangenen Glättung zweiter Ordnung *gₜ₋₁^{**}* (9) sowie dem Glättungsparameter (11) β;
i) Ermittlung eines geglätteten Signals *Gₜ* (2) aus einer gewichteten Summe von *gₜ^{*}* (8) und *gₜ^{**}* (9);
j) Bestimmung der momentanen Steigung ${{G}^{*}}_{t}$ des geglätteten Signals *G,* (2) aus *gₜ^{*}* (8), *gₜ^{**}* (9) und dem Glättungsparameter (11) γ;
k) Ermittlung der Information über die Zeitdauer bis zum vermutlichen Über- oder Unterschreiten einer vorbestimmbaren Schwelle durch das geglättete Signal *Gₜ* (2) mittels der Steigung ${{G}^{*}}_{t}$ und gegebenenfalls deren Ausgabe als restliche Betriebszeit oder Störung;
l) Wiederholung der Verfahrensschritte f) bis k) zu Zeitpunkten *t*+*1*, *t*+*2, ......, t*+*n*.

3. Verfahren nach Anspruch 1 oder 2, **dadurch gekennzeichnet, dass** der Gefahrenmelder ein Rauchmelder mit einem Streulichtrauchsensor ist, und dass das als Messwerte *g,* (1) die Messwerte des Rauchsensors verwendet werden.

4. Verfahren nach Anspruch 1 oder 2, **dadurch gekennzeichnet, dass** als Betriebswerte *g,* (1) Spannungswerte eines Energiespeichers und/oder Energieverbrauchswerte des Melders und/oder der restliche Energieinhalt eines Speichers verwendet werden.

5. Verfahren nach einem oder mehreren der Ansprüche 1 bis 4, **dadurch gekennzeichnet, dass** aus den gewichteten Durchschnitten (8) und *gₜ^{**}* (9) ein Prognosewert *gₜ₊ᵣ^{P}* für einen in der Zukunft liegenden Zeitpunkt t+r ermittelt wird.

6. Verfahren nach einem der Ansprüche 1 bis 5, **dadurch gekennzeichnet, dass** die Information über die restliche Betriebsdauer des Brandmelders durch einen Zeitpunkt oder eine Zeitdauer ausgedrückt wird.

7. Verfahren nach einem der Ansprüche 3 bis 6, **dadurch gekennzeichnet, dass** das zum jeweiligen Zeitpunkt *t* ermittelten geglättete Signal *Gₜ* (2) als Grundsignal gedeutet wird und durch Addition eines festen Wertes eine Alarmschwelle des Brandmelders festgelegt wird.

8. Verfahren nach einem der vorhergehenden Ansprüche, **dadurch gekennzeichnet, dass** nach jeder Messung der in Verfahrensschritt b) bzw. g) bestimmte Steigungswert ${{G}^{*}}_{t}$ mit einem vorgebbaren, in einem Speicherelement abgelegten Wert verglichen wird.

9. Verfahren nach einem der vorhergehenden Ansprüche, **dadurch gekennzeichnet, dass** nach einer Messung nur die rechnerisch bestimmten, einfach und zweifach geglätteten Werte *gₜ*^{*} (8) und *gₜ*^{**} (9) in einem Speichermittel zur wieteren Verwendung abgelegt werden.

10. Gefahrenmelder, insbesondere Brandmelder, angepasst zur Durchführung des Verfahrens nach einem der vorhergehenden Ansprüche, der mit einer Signalverarbeitungseinrichtung versehen ist, welcher wiederum ein Mikrocontroller zugeordnet ist, **dadurch gekennzeichnet, dass** der Mikrocontroller einen vorliegenden Messwert (1) mindestens eines Sensors oder Betriebsdaten (1) des Brandmelders einer mehrfachen exponentiellen Glättung unterzieht und eine Information zur Betriebsdauer des Brandmelders aus dem geglätteten Signal *Gₜ* (2) erzeugt und gegebenenfalls ausgibt, wobei das geglättete Signal *Gₜ* (2) aus einer gewichteten Summe eines einfach geglätteten Signals *gₜ*^{*} (8) und eines zweifach geglätteten Signals *gₜ^{**}* (9) gewonnen wird.

11. Gefahrenmelder, insbesondere Brandmelder, nach Anspruch 10, **dadurch gekennzeichnet, dass** der Mikrokontroller die momentane Steigung des geglätteten Signals (2) ermittelt.

12. Gefahrenmelder, insbesondere Brandmelder, nach Anspruch 10 oder 11, **dadurch gekennzeichnet, dass** der Mikrokontroller aus dem geglätteten Signal (2) sowie einem festgelegten oder ggf. von Messwerten weiterer Sensoren beeinflussbaren Wert eine Alarmschwelle des Brandmelders erzeugt.

13. Gefahrenmelder, insbesondere Brandmelder, nach einem der Ansprüche 10 bis 12, **dadurch gekennzeichnet, dass** der Mikrokontroller bei Überschreiten zulässiger Steigungswerte eine Anpassung von Rechenparametern oder eine Störungsmeldung veranlasst.

14. Gefahrenmelder, insbesondere Brandmelder, nach einem der vorhergehenden Ansprüche, **dadurch gekennzeichnet, dass** der Mikrokontroller mit wenigstens einem digitalen Filter (14) versehen ist, welches die exponentielle Glättung des Messwerts (1) durchführt.

## Claims

1. Method of operating a danger alarm comprising at least one sensor, said alarm being provided with at least one signal processing unit, by means of which information as to the remaining operating period of the alarm is obtained from the development over time of measured values gₜ of the sensor or operating values of the alarm,
**characterised in that** it comprises at least the following steps:
a) determining a smoothed signal *Gₜ* (2) of the measured or operating values *gₜ* (1) by first- and second-order exponential smoothing with smoothing parameters α (11) and β (11) and weighted summation of the results *gₜ^{*}* (8) from the first-order smoothing and *gₜ^{**}* (9) from the second-order smoothing;
b) determining the instantaneous gradient *Ġₜ* of the smoothed signal *Gₜ* (2) from *gₜ*^{*} (8), *gₜ*^{**} (9) and a smoothing parameter γ;
c) determining the information as to the length of time until the smoothed signal *Gₜ* (2) may be presumed to exceed or fall short of a predeterminable threshold by means of the gradient Ġ*ₜ* and optionally issuing said information as the remaining operating period or as a fault.

2. Method according to claim 1, **characterised in that** it comprises at least the partial steps further defined as follows:
d) predetermining the smoothing parameters (11) α, β and γ,
e) establishing a starting value *g₀* for a time *t* = 0;
f) determining the measured or operating value *gₜ* (1) at a time *t* subsequent to *t*=0;
g) exponentially smoothing the measured or operating value *gₜ* (1) *to* the smoothed value g₁^{*} (8) by forming the weighted sum of *gₜ* (1) and the result of a previous smoothing *g*_{*t*-1}*^{*}* (8) and the smoothing parameter (11) α;
h) exponentially smoothing *gₜ^{*}* (8) to the smoothed second-order value *gₜ^{**}* (9) by forming the weighted sum of *gₜ^{*} (8)* and the result of a previous second-order smoothing *g*_{*t*-1}*^{**}* (9) and the smoothing parameter (11) β;
i) determining a smoothed signal Gₜ (2) from a weighted sum of *gₜ^{*}* (8) and *gₜ^{**}* (9);
j) determining the instantaneous gradient Ġₜ of the smoothed signal *Gₜ* (2) from *gₜ^{*}* (8), *gₜ^{**}* (9) and the smoothing parameter (11) γ;
k) determining the information as to the length of time until the smoothed signal *Gₜ* (2) may be presumed to exceed or fall short of a predeterminable threshold, by means of the gradient Ġ*ₜ* and optionally its output as a residual operating period or fault;
l) repeating steps f) to k) at times *t*+*1, t*+*2,* ....., *t*+*n*.

3. Method according to claim 1 or 2, **characterised in that** the danger warning alarm is a smoke alarm with a scattered light smoke sensor, and **in that** the measured values from the smoke sensor are used as the measured values *gₜ* (1).

4. Method according to claim 1 or 2, **characterised in that** voltage values of an energy store and/or energy consumption values of the alarm and/or the remaining energy content of a store are used as the operating values *gₜ* (1).

5. Method according to one or more of claims 1 to 4, **characterised in that** a prognosis value *gₜ₊ᵣ^{P}* is determined from the weighted averages *gₜ^{*}* (8) and *gₜ^{**}* (9) for a time *t*+*r* situated in the future.

6. Method according to one of claims 1 to 5, **characterised in that** the information as to the remaining operating period of the fire alarm is expressed as a point in time or a length of time.

7. Method according to one of claims 3 to 6, **characterised in that** the smoothed signal *Gₜ* (2) determined at the respective point in time t is interpreted as the basic signal and an alarm threshold for the fire alarm is determined by adding a fixed value.

8. Method according to one of the preceding claims, **characterised in that** after each measurement the gradient value *Ġₜ* determined in step b) or g) is compared with a predeterminable value stored in a storage element.

9. Method according to one of the preceding claims, **characterised in that** after a measurement, only the singly and doubly smoothed values *gₜ^{*}* (8) and *gₜ^{**}* (9) determined by computer are deposited in a storage means for further use.

10. Danger alarm, particularly a fire alarm, adapted to carry out the method according to one of the preceding claims, which is provided with a signal processing device, which in turn has a microcontroller assigned to it, **characterised in that** the microcontroller subjects an existing measured value (1) of at least one sensor or operating data (1) from the fire alarm to multiple exponential smoothing and generates information as to the operating period of the fire alarm from the smoothed signal *Gₜ* (2) and optionally releases said information, the smoothed signal *Gₜ* (2) being obtained from a weighted sum of a singly smoothed signal *gₜ^{*}* (8) and a doubly smoothed signal *gₜ^{**}* (9).

11. Danger alarm, particularly a fire alarm, according to claim 10, **characterised in that** the microcontroller determines the instantaneous gradient of the smoothed signal (2).

12. Danger alarm, particularly a fire alarm, according to claim 10 or 11, **characterised in that** the microcontroller generates an alarm threshold for the fire alarm, from the smoothed signal (2) and a value that is fixed or optionally capable of being influenced by measured values of other sensors.

13. Danger alarm, particularly a fire alarm, according to one of claims 10 to 12, **characterised in that**, if admissible gradient values are exceeded, the microcontroller triggers the adjustment of computing parameters or a fault warning.

14. Danger alarm, particularly a fire alarm, according to one of the preceding claims, **characterised in that** the microcontroller is provided with at least one digital filter (14) which carries out the exponential smoothing of the measured value (1).

## Revendications

1. Procédé d'exploitation d'un détecteur de danger comprenant au moins un capteur, lequel détecteur est pourvu d'au moins une unité de traitement de signaux au moyen de laquelle, à partir de l'évolution dans le temps de valeurs de mesure *gₜ* du capteurs ou de valeurs de fonctionnement du détecteur, une information sur sa durée de fonctionnement restante est obtenue, **caractérisé** au moins par les étapes de procédé suivantes :
a) détermination d'un signal lissé *Gₜ* (2) des valeurs de mesure ou de fonctionnement *gₜ* (1) au moyen d'un lissage exponentiel de premier et deuxième ordre avec des paramètres de lissage α (11) et β (11) et d'une sommation pondérée des résultats gₜ^{*} (8) du lissage de premier ordre et gₜ^{**} (9) du lissage de deuxième ordre ;
b) détermination de la pente momentanée ${{G}^{*}}_{t}$ du signal lissé *Gₜ* (2) à partir de *gₜ^{*}* (8), *gₜ^{**}* (9) et d'un paramètre de lissage γ;
c) détermination de l'information sur la durée jusqu'au dépassement ou sous-passement probable d'un seuil prédéterminable par le signal lissé *Gₜ* (2) au moyen de la pente ${{G}^{*}}_{t}$ et, le cas échéant, sa délivrance en tant que durée de fonctionnement restante ou dérangement.

2. Procédé selon la revendication 1, **caractérisé** au moins par la concrétisation supplémentaire des étapes partielles :
d) prescription de paramètres de lissage (11) α, β et γ;
e) détermination d'une valeur de départ g₀ pour un instant *t =* 0 ;
f) détermination de la valeur de mesure ou de fonctionnement *gₜ* (1) à un instant *t* situé après *t =* 0 ;
g) lissage exponentiel de la valeur de mesure ou de *fonctionnement gₜ* (1) en la valeur lissée *gₜ^{*}* (8) par formation de la somme pondérée de *gₜ* (1) et du résultat d'un lissage précédent *gₜ₋₁^{*}* (8) ainsi que du paramètre de lissage (11) α;
h) lissage exponentiel de *gₜ^{*}* (8) en la valeur lissée de deuxième ordre *gₜ^{**}* (9) par formation de la somme pondérée de *gₜ^{*}* (8) et du résultat d'un lissage précédent de deuxième ordre *gₜ₋₁^{**}* (9) ainsi que du paramètre de lissage (11) β;
i) détermination d'un signal lissé *Gₜ* (2) à partir d'une somme pondérée de *gₜ^{*}* (8) et *gₜ^{**} (9) ;*
j) détermination de la pente momentanée ${{G}^{*}}_{t}$ du signal lissé *Gₜ* (2) à partir de *gₜ^{*}* (8), *gₜ^{**}* (9) et du paramètre de lissage (11) γ ;
k) détermination de l'information sur la durée jusqu'au dépassement ou sous-passement probable d'un seuil prédéterminable par le signal lissé *Gₜ* (2) au moyen de la pente ${{G}^{*}}_{t}$ et, le cas échéant, sa délivrance en tant que durée de fonctionnement restante ou dérangement ;
l) répétition des étapes de procédé f) à k) à des instants *t*+*1, t*+*2,* ......, *t*+*n.*

3. Procédé selon la revendication 1 ou 2, **caractérisé en ce que** le détecteur de danger est un détecteur de fumée avec un capteur de fumée à lumière diffuse, et que les valeurs de mesure du capteur de fumée sont utilisées comme valeurs de mesure gₜ (1).

4. Procédé selon la revendication 1 ou 2, **caractérisé en ce que** les valeurs de tension d'un accumulateur d'énergie et/ou les valeurs de consommation d'énergie du détecteur et/ou le contenu énergétique restant d'un accumulateur sont utilisés comme valeurs de fonctionnement *gₜ* (1).

5. Procédé selon une ou plusieurs des revendications 1 à 4, **caractérisé en ce qu'**une valeur pronostique *g*_{*t*+}*ᵣ^{P}* pour un instant *t*+*r* situé dans le futur est déterminée à partir des moyennes pondérées *gₜ^{*}* (8) et *gₜ^{**}* (9).

6. Procédé selon une des revendications 1 à 5, **caractérisé en ce que** l'information sur la durée de fonctionnement restante du détecteur d'incendie est exprimée par un instant ou une durée.

7. Procédé selon une des revendications 3 à 6, **caractérisé en ce que** le signal lissé *Gₜ* (2) déterminé à l'instant *t* respectif est interprété comme signal de base et un seuil d'alarme du détecteur d'incendie est défini par addition d'une valeur fixe.

8. Procédé selon une des revendications précédentes, **caractérisé en ce qu'**après chaque mesure, la valeur de pente ${{G}^{*}}_{t}$ déterminée à l'étape de procédé b) ou g) est comparée avec une valeur prescriptible stockée dans un élément de mémoire.

9. Procédé selon une des revendications précédentes, **caractérisé en ce qu'**après une mesure, seules les valeurs déterminées par calcul, résultant d'un lissage simple et *double gₜ^{*}* (8) et *gₜ^{**}* (9) sont stockées dans un moyen de mémorisation pour une utilisation ultérieure.

10. Détecteur de danger, en particulier détecteur d'incendie, adapté pour réaliser le procédé selon une des revendications précédentes, qui est pourvu d'un dispositif de traitement de signaux auquel est associé un microcontrôleur, **caractérisé en ce que** le microcontrôleur soumet une valeur de mesure existante (1) d'au moins un capteur ou des données de fonctionnement (1) du détecteur d'incendie à un lissage exponentiel multiple et génère une information sur la durée de fonctionnement du détecter d'incendie à partir du signal lissé *Gₜ* (2) et le cas échéant, la délivre, le signal lissé *Gₜ* (2) étant obtenu à partir d'une somme pondérée d'un signal *gₜ^{*}* (8) résultant d'un lissage simple et d'un signal *gₜ^{**}* (9) résultant d'un lissage double.

11. Détecteur de danger, en particulier détecteur d'incendie, selon la revendication 10, **caractérisé en ce que** le microcontrôleur détermine la pente momentanée du signal lissé (2).

12. Détecteur de danger, en particulier détecteur d'incendie, selon la revendication 10 ou 11, **caractérisé en ce que** le microcontrôleur génère un seuil d'alarme du détecteur d'incendie à partir du signal lissé (2) ainsi que d'une valeur définie ou, le cas échéant, influençable par des valeurs de mesure d'autres capteurs.

13. Détecteur de danger, en particulier détecteur d'incendie, selon une des revendications 10 à 12, **caractérisé en ce que** le microcontrôleur déclenche, en cas de dépassement des valeurs de pente admissibles, une adaptation de paramètres de calcul ou un signal de dérangement.

14. Détecteur de danger, en particulier détecteur d'incendie, selon une des revendications précédentes, **caractérisé en ce que** le microcontrôleur est pourvu d'au moins un filtre numérique (14), lequel effectue le lissage exponentiel de la valeur de mesure (1).
